# EUROPÄISCHE PATENTSCHRIFT

(11) **EP 2 715 103 B1**
(45) Veröffentlichungstag und Bekanntmachung des Hinweises auf die Patenterteilung: **10.08.2016**
(21) Anmeldenummer: 12723468.0
(22) Anmeldetag: 23.05.2012
(51) Int. Cl.: F02M 51/06, F02M 61/20, F02M 61/12

(54) **DÜSENBAUGRUPPE FÜR EINEN KRAFTSTOFFINJEKTOR SOWIE KRAFTSTOFFINJEKTOR**
NOZZLE ASSEMBLY FOR A FUEL INJECTOR, AND FUEL INJECTOR
ENSEMBLE BUSE POUR UN INJECTEUR DE CARBURANT ET INJECTEUR DE CARBURANT

(30) Priorität: 30.05.2011 DE 102011076665
(43) Veröffentlichungstag der Anmeldung: 09.04.2014
(73) Patentinhaber: Robert Bosch GmbH, 70442 Stuttgart (DE)
(72) Erfinder: KOENINGER, Andreas, 75245 Neulingen-Goebrichen (DE)
(86) Internationale Anmeldenummer: PCT/EP2012/059601
(87) Internationale Veröffentlichungsnummer: WO 2012/163759

(56) Entgegenhaltungen:
- EP-A1- 1 990 532
- WO-A1-2011/101419

## Beschreibung

Die Erfindung betrifft eine Düsenbaugruppe für einen Kraftstoffinjektor zum Einspritzen von Kraftstoff in den Brennraum einer Brennkraftmaschine mit den Merkmalen des Oberbegriffs des Anspruchs 1. Ferner betrifft die Erfindung einen Kraftstoffinjektor mit einer solchen Düsenbaugruppe.

### Stand der Technik

Aus der Offenlegungsschrift DE 10 2009 001 704 A1 ist ein Kraftstoff-Injektor zum Einspritzen von Kraftstoff in einen Brennraum einer Brennkraftmaschine mit eienr gattungsgemäßen Düsenbaugruppe bekannt. Die Düsenbaugruppe umfasst ein axial verstellbares Einspritzventilelement mit einem brennraumnahen Abschnitt, welcher in einen Düsenraum ragt, in den Kraftstoff durch eine Schließdrossel strömen kann. Um eine einfache, toleranz- und temperaturunempfindliche Schließdrosselausbildung und -anordnung anzugeben, umfasst die Düsenbaugruppe ferner eine in axialer Richtung federkraftbeaufschlagte Hülse oder Scheibe, welche von dem Einspritzventilelement durchsetzt ist und mindestens eine die Schließdrossel bildende Drosselbohrung aufweist.

Aus der EP 1 990 532 A1 ist darüber hinaus ein Kraftstoffinjektor bekannt, der eine längsbewegliche Düsennadel aufweist, die von einem Drosselbohrungskörper umgeben ist. Der Drosselbohrungskörper liegt an der Düsennadel an und wird von einer Schließfeder beaufschlagt.

Ausgehend von dem vorstehend genannten Stand der Technik ist es Aufgabe der vorliegenden Erfindung, eine funktions- und fertigungsoptimierte Düsenbaugruppe, insbesondere für direktgeschaltete Dieseleinspritzinjektoren, anzugeben.

Die Aufgabe wird gelöst durch eine Düsenbaugruppe mit den Merkmalen des Anspruchs 1. Vorteilhafte Weiterbildungen der Erfindung sind in den Unteransprüchen angegeben. Zur Lösung der Aufgabe wird ferner ein Kraftstoffinjektor mit den Merkmalen des Anspruchs 10 vorgeschlagen.

### Offenbarung der Erfindung

Die vorgeschlagene Düsenbaugruppe umfasst eine Düsennadel, die in einer Hochdruckbohrung eines Düsenkörpers zum Freigeben und Verschließen wenigstens einer Einspritzöffnung über wenigstens einen Führungsabschnitt hubbeweglich geführt und zumindest mittelbar von der Federkraft einer Schließfeder beaufschlagt ist, sowie einen in axialer Richtung federkraftbeaufschlagten Drosselbohrungskörper. Erfindungsgemäß liegt der Drosselbohrungskörper an der Düsennadel an und ist in axialer Richtung von der Federkraft der Schließfeder beaufschlagt. Der Drosselbohrungskörper ist somit entsprechend der Düsennadel in Schließrichtung axial vorgespannt, so dass es zur Vorspannung von Düsennadel und Drosselbohrungskörper lediglich einer Schließfeder bedarf. Die Federkraft der Schließfeder wird über den Drosselbohrungskörper auf die Düsennadel übertragen. Die Schließfeder ist dabei bevorzugt in einem ersten Druckraum aufgenommen, welcher in Verbindung mit einer Hochdruckquelle steht. Der Drosselbohrungskörper trennt den ersten Druckraum von einem zweiten Druckraum, welcher in Verbindung mit der wenigstens einen Einspritzöffnung steht. Beide Druckräume sind wiederum über wenigstens eine Drosselbohrung im Drosselbohrungskörper verbunden. Die wenigstens eine Drosselbohrung hat den Effekt, dass im ersten Druckraum ein hydraulischer Druck p₁ und im zweiten Druckraum ein hydraulischer Druck p₂ wirken, wobei p₁ > p₂ ist. Der hydraulische Druck p₁ bewirkt demnach eine zusätzliche hydraulische Schließkraft, welche die Funktion der Schließfeder unterstützt.

Erfindungsgemäß besitzt der den Drosselbohrungskörper durchsetzende Abschnitt der Düsennadel einen Außendurchmesser D₃, der kleiner als der Außendurchmesser D₂ der Düsennadel ist. Das Verhältnis der Außendurchmesser D₃ < D₂ gewährleistet ein hydraulisches Wirkflächenverhältnis A₁ >A₂ und damit eine zusätzliche in axialer Richtung wirkende hydraulische Kraft. Indem die Düsennadel den Drosselbohrungskörper durchsetzt, kann die Düsennadel direkt oder indirekt über einen Stößelkörper mit einem Aktor zur Betätigung der Düsennadel verbunden werden. Beispielsweise kann der Aktor einen Aktorstößel aufweisen, der unmittelbar oder mittelbar an der Düsennadel abgestützt ist.

Vorzugsweise ist der Drosselbohrungskörper kolbenartig ausgebildet und besitzt einen Außendurchmesser D₁, der größer als der Außendurchmesser D₂ der Düsennadel im Kontaktbereich mit dem Drosselbohrungskörper ist. Aufgrund des größeren Außendurchmessers werden vorzugsweise an beiden Stirnflächen des kolbenartig ausgebildeten Drosselbohrungskörpers, welche die beiden Druckräume begrenzen, hydraulische Wirkflächen A₁ und A₂ ausgebildet, über deren Größenverhältnis eine in axialer Richtung wirksame hydraulische Kraft bewirkbar ist, welche den Drosselbohrungskörper einschließlich der Düsennadel zusätzlich beaufschlagt. Das Verhältnis ist vorzugsweise derart gewählt, dass die den ersten Druckraum begrenzende hydraulische Wirkfläche A₁ größer als die den zweiten Druckraum begrenzende hydraulische Wirkfläche A₂ ist.

Der Drosselbohrungskörper besitzt ferner wenigstens eine Drosselbohrung, die vorzugsweise als Axialbohrung ausgeführt ist. Eine Axialbohrung weist gegenüber anderen Drosselausführungen, wie beispielsweise Schrägbohrungen, den Vorteil auf, dass sie eine geringere Temperatursensitivität besitzt. Die Ausbildung der wenigstens einen Drosselbohrung als Axialbohrung ist möglich, da der Außendurchmesser D₁ des kolbenartig ausgeführten Drosselbohrungskörpers größer als der Außendurchmesser D₂ der Düsennadel ist.

Des Weiteren wird vorgeschlagen, dass der Drosselbohrungskörper zur Führung der Düsennadel mit einem Führungsabschnitt des Düsenkörpers zusammenwirkt. Neben einem ersten Führungsabschnitt, der vorzugsweise über eine als Stufenbohrung im Düsenkörper ausgeführte Hochdruckbohrung ausgebildet wird und mit einem Abschnitt der Düsennadel zusammenwirkt, welcher einen vergrößerten Durchmesser besitzt, kann der Drosselbohrungskörper mit einem axial beabstandet zum ersten Führungsabschnitt ausgebildeten zweiten Führungsabschnitt zusammenwirken. Die Führung der Düsennadel kann dadurch optimiert werden, dass der axiale Abstand der beiden Führungsabschnitte möglichst groß gewählt wird.

Gemäß einer Weiterbildung der Erfindung, liegt der Drosselbohrungskörper nicht nur an der Düsennadel an, sondern ist mit der Düsennadel einstückig verbunden. Die Verbindung kann beispielsweise mittels Laserschweißens erfolgen. Darüber hinaus kann alternativ oder ergänzend auch eine kraft- oder formschlüssige Verbindung vorgesehen sein. Durch die einstückige Verbindung des Drosselbohrungskörpers mit der Düsennadel kann die Montage der Düsenbaugruppe vereinfacht werden, da weniger Bauteile in den Düsenkörper einzusetzen sind. Die Zentrierung der Düsennadel erfolgt dabei bevorzugt über die Führungsabschnitte.

Vorteilhafterweise ist der den Drosselbohrungskörper durchsetzende Abschnitt der Düsennadel ein Stößelkörper, der einstückig mit der Düsennadel verbunden ist. Die Verbindung kann beispielsweise mittels Laserschweißens erfolgen. Alternativ oder ergänzend kann auch eine kraft- und/oder formschlüssige Verbindung gewählt werden. Bei dem einstückig mit der Düsennadel verbundenen Stößelkörper kann es sich um den Aktorstößel handeln oder einen mit dem Aktorstößel wirkverbundenen weiteren Stößelkörper. Da in der Regel der Außendurchmesser des Aktorstößels kleiner als der Außendurchmesser D₂ der Düsennadel gewählt ist, um eine Verstärkung der Aktorkraft zu bewirken, ist weiterhin gewährleistet, dass das hydraulische Wirkflächenverhältnis am Drosselbohrungskörper A₁ größer A₂ ist. Bei herkömmlichen, insbesondere direkt geschalteten Injektoren, sind Aktorstößel und Düsennadel in der Regel als zwei Bauteile ausgeführt, welche bei der Montage aufwändig zusammengefügt werden müssen. Durch die vorgeschlagene einstückige Ausbildung kann demnach die Montage vereinfacht werden.

Gemäß einer alternativen Ausführungsform der Erfindung ist vorgesehen, dass der den Drosselbohrungskörper durchsetzende Abschnitt der Düsennadel bzw. der einstückig mit der Düsennadel verbundenen Stößelkörper radial schwimmend im Drosselbohrungskörper gelagert ist. Durch die radial schwimmende Lagerung können Biegebelastungen auf die Düsennadel bzw. den Stößelkörper verhindert werden, die beispielsweise aufgrund fehlender Koaxialität der Bauteile bei der Montage der Düsenbaugruppe in die Düsennadel bzw. den Stößelkörper eingeleitet werden können. Die radial schwimmende Lagerung kann beispielsweise dadurch erfolgen, dass ein Ringspalt zwischen Drosselbohrungskörper und den Drosselbohrungskörper durchsetzenden Abschnitt der Düsennadel bzw. dem Stößelkörper vorgesehen ist. Vorzugsweise weist der Ringspalt einen maximalen Außendurchmesser auf, der kleiner als der Außendurchmesser D₂ der Düsennadel ist. Der Ringspalt wird somit von einer Stirnfläche bzw. einem radial verlaufenden Absatz der Düsennadel überdeckt.

Bei radial schwimmender Lagerung der Düsennadel im Drosselbohrungskörper ist ggf. keine ausreichende Führung der Düsennadel mehr gewährleistet. Um eine weitere Führung bzw. Zentrierung der Düsennadel sicherzustellen, wird gemäß einer Weiterbildung vorgeschlagen, dass der den Drosselbohrungskörper durchsetzende Abschnitt der Düsennadel bzw. der Stößelkörper über eine axial an den Düsenkörper angesetzte Zwischenscheibe zentriert ist. Vorzugsweise besitzt die Zwischenscheibe einen im Düsenkörper aufgenommenen ringförmigen Zentrierabschnitt, um die Montage der Düsenbaugruppe zu erleichtern. An die Zwischenscheibe ist vorzugsweise ein Haltekörper axial angesetzt und mit dem Düsenkörper über eine Düsenspannmutter axial verspannt. Alternativ kann anstelle der Zwischenscheibe auch der Haltekörper mit einem ringförmigen Zentrierabschnitt versehen sein, so dass bei Wegfall der Zwischenscheibe die Montage von Düsenbaugruppe und Haltekörper vereinfacht wird.

Der Ferner zur Lösung der Eingangs gestellten Aufgabe vorgeschlagene Kraftstoffinjektor zum Einspritzen von Kraftstoff in den Brennraum einer Brennkraftmaschine umfasst eine erfindungsgemäße Düsenbaugruppe sowie eine Aktorbaugruppe zur Betätigung der Düsennadel. Vorzugsweise ist die Düsennadel über die Aktorbaugruppe direkt betätigbar. Unter direkter Betätigung der Düsennadel wird vorliegend eine Betätigung verstanden, bei welcher die Aktorkraft, beispielsweise über einen hydraulischen Koppler, ggf. verstärkt wird. Die vorgeschlagene Düsenbaugruppe ermöglicht einen insbesondere in axialer Richtung kompaktbauenden Kraftstoffinjektor, der zudem einfach zu montieren ist. Ferner können die Funktionen Führung/Zentrierung der Düsennadel, Schließdrossel, Abdichtung der Druckräume vor/nach der Schließdrossel und/oder Abstützung der Federkraft durch ein einfaches und damit kostengünstiges Bauteil realisiert werden. Das Bauteil kann eine Drosselabstufung für verschiedene Applikationsbereiche aufweisen und nach dem Prinzip eines Baukastens vorgehalten werden. Zur Montage des Bauteils wird die Düsennadel mit dem Stößelkörper verbunden und die Schließfeder und der Drosselbohrungskörper auf den Stößelkörper aufgeschoben. Danach wird der Stößelkörper in die Zwischenscheibe oder einen Haltekörper eingesteckt. Abschließend wird der Düsenkörper mit der Zwischenscheibe und/oder dem Haltekörper über eine Düsenspannmutter verbunden.

Bevorzugte Ausführungsformen der Erfindung werden nachfolgend anhand der beigefügten Zeichnungen näher erläutert. Diese zeigen:
- Figur 1: einen Längsschnitt durch eine erste erfindungsgemäße Düsenbaugruppe und
- Figur 2: einen ausschnittsweisen Längsschnitt durch eine zweite erfindungsgemäße Düsenbaugruppe.

### Ausführliche Beschreibung der Zeichnungen

Die in der Figur 1 dargestellte Düsenbaugruppe umfasst eine Düsennadel 1, welche in einer Hochdruckbohrung 2 eines Düsenkörpers 3 hubbeweglich geführt ist. Über die Hubbewegung der Düsennadel 1 ist wenigstens eine Einspritzöffnung 4 freigebbar und verschließbar, über welche unter hohem Druck stehender Kraftstoff in den Brennraum einer Brennkraftmaschine (nicht dargestellt) einspritzbar ist. Die Düsennadel 1 wird über eine nicht dargestellte Aktorbaugruppe betätigt. Vorzugsweise erfolgt die Betätigung der Düsennadel 1 direkt, ggf. unter Zwischenschaltung eines hydraulischen Kopplers. Die Aktorbaugruppe kann beispielsweise einen Magnetaktor oder einen Piezoaktor umfassen.

Zur Führung der Düsennadel 1 sind im Düsenkörper 3 zwei Führungsabschnitte 5, 6 ausgebildet, welche mit entsprechenden Abschnitten an der Düsennadel 1 führend zusammenwirken. Im Bereich des Führungsabschnitts 5, welcher in der Nähe eines Düsensitzes 13 ausgebildet ist, weist die Düsennadel 1 einen Abschnitt mit vergrößertem Durchmesser auf, über welchen die Düsennadel 1 im Führungsabschnitt 5 geführt ist. Der Abschnitt mit vergrößertem Durchmesser der Düsennadel 1 weist außenumfangsseitig Anschliffe auf, um Durchströmkanäle für den Kraftstoff auszubilden. Vorzugsweise sind die Anschliffe über den Umfang der Düsennadel 1 gleichmäßig verteilt ausgebildet. Ein weiterer Führungsabschnitt 6 ist in axialem Abstand zum Führungsabschnitt 5 angeordnet. Hier wirkt der Führungsabschnitt 6 mit einem Drosselbohrungskörper 7 zusammen, welcher an einem radial verlaufenden Absatz der Düsennadel 1 abgestützt ist. Der Drosselbohrungskörper 7 weist einen Außendurchmesser D₁ auf, welcher größer als der Außendurchmesser D₂ der Düsennadel 1 im Kontaktbereich mit dem Drosselbohrungskörper 7 ist. Dadurch ist die Führungsfunktion des Drosselbohrungskörpers 7 gewährleistet.

Gemäß einer alternativen Ausführungsform der Erfindung kann der Drosselbohrungskörper 7 auch einstückig mit der Düsennadel 1 ausgebildet sein. Der Drosselbohrungskörper 7 wird dann durch einen Abschnitt mit vergrößertem Durchmesser der Düsennadel 1 oder einem mit der Düsennadel 1 einstückig verbundenen Drosselbohrungskörper 7 gebildet. Die Verbindung kann derart gewählt sein, dass ein Kraft-, Form- und/oder Stoffschluss bewirkt wird.

Im Drosselbohrungskörper 7 ist wenigstens eine als Axialbohrung ausgeführte Drosselbohrung 9 ausgebildet. Über die wenigstens eine Drosselbohrung 9 werden ein erster, in Verbindung mit einer Zulaufbohrung 16 stehender Druckraum und ein zweiter, in Verbindung mit der wenigstens einen Einspritzöffnung 4 stehender Druckraum in der Weise hydraulisch verbunden, dass der hydraulische Druck p₁ im ersten Druckraum größer als der hydraulische Druck p₂ im zweiten Druckraum ist. Der hydraulische Druck p₁ im ersten Druckraum bewirkt demzufolge eine in Schließrichtung der Düsennadel 1 auf den Drosselbohrungskörper 7 wirkende Kraft, welche beim Nadelschließen unterstützend wirkt. Der Effekt kann durch die am Drosselbohrungskörper 7 ausgebildeten hydraulischen Wirkflächen noch verstärkt werden. Vorliegend sind die hydraulischen Wirkflächen derart gestaltet, dass die den ersten Druckraum begrenzende hydraulische Wirkfläche A₁ größer als die den zweiten Druckraum begrenzende hydraulische Wirkfläche A₂ ist. In Schließrichtung wird der Drosselbohrungskörper 7 ferner von der Federkraft einer Schließfeder 8 beaufschlagt, die einerseits am Drosselbohrungskörper 7 andererseits an einem Haltekörper 15 bzw. einer zwischen Haltekörper 15 und dem Düsenkörper 3 angeordneten Zwischenscheibe 11 abgestützt ist. In der Zwischenscheibe 11 bzw. im Haltekörper 15 ist auch die Zulaufbohrung 16 ausgebildet, welche den ersten Druckraum mit einer Hochdruckquelle verbindet. Die Zwischenscheibe 11 bzw. der Haltekörper 15 ist axial an den Düsenkörper 3 angesetzt und mit diesem über eine Düsenspannmutter (nicht dargestellt) axial verspannt. Die aneinander liegenden Stirnflächen bilden Dichtflächen 14 aus, über welche der erste Druckraum gegenüber der Umgebung hochdruckfest abgedichtet ist. Der zweite Führungsabschnitt 6 erstreckt sich im Wesentlichen bis an die Dichtflächen 14, um einen möglichst großen axialen Abstand der beiden Führungsabschnitte 5, 6 zu gewährleisten, wodurch die Führung der Düsennadel 1 optimiert wird. Der Führungsabschnitt 6 wird lediglich dadurch begrenzt, dass die im ersten Druckraum aufgenommene Schließfeder 8 den Hub des Drosselbohrungskörpers 7 beschränkt.

Der Drosselbohrungskörper 7 wird von einem Stößelkörper 10 durchsetzt, welcher mit der Düsennadel 1 einstückig verbunden ist. Die Verbindung 18 kann wiederum eine kraft-, form- und/oder stoffschlüssige Verbindung 18 sein. Der Stößelkörper 10 weist einen Außendurchmesser D₃ auf, welcher kleiner als der Außendurchmesser D₂ der Düsennadel 1 gewählt ist. Dadurch ist ein hydraulisches Wirkflächenverhältnis A₁ > A₂ sichergestellt. Der Stößelkörper 10 dient der Wirkverbindung der Düsennadel 1 mit der nicht dargestellten Aktorbaugruppe, wobei die Wirkverbindung auch über einen Kopplerkörper und/oder ein Kopplervolumen herstellbar ist.

Bei dem in der Figur 1 dargestellten Ausführungsbeispiel einer erfindungsgemäßen Düsenbaugruppe werden die Funktionen Führung/Zentrierung, Schließdrossel, Abdichtung der Druckräume vor/nach der Schließdrossel und Abstützung der Federkraft in einem einzigen Bauteil realisiert. Dieses Bauteil ist zudem einfach und kostengünstig herstellbar. Ferner wird die Montage der Düsenbaugruppe vereinfacht. Über die beiden axial beabstandeten Führungsabschnitte 5, 6 ist eine optimale Führung der Düsennadel 1 im Düsenkörper 3 gewährleistet. Ferner bewirken die am Drosselbohrungskörper 7 ausgebildeten hydraulischen Wirkflächen A₁ und A₂ aufgrund ihres Größenverhältnisses eine zusätzliche in axialer Richtung wirkende hydraulische Kraft. Gleiches gilt in Bezug auf die wenigstens eine im Drosselbohrungskörper 7 ausgebildete Drosselbohrung 9, welche vorzugsweise als Axialbohrung ausgeführt ist. Auf diese Weise wird eine funktionsund fertigungsoptimierte Düsenbaugruppe geschaffen.

Figur 2 zeigt eine Abwandlung der Ausführungsform der Figur 1. Im Unterschied zur Ausführungsform der Figur 1 sind vorliegend die Düsennadel 1 und der Drosselbohrungskörper 7 als separate Bauteile ausgeführt. Dies ermöglicht eine radial schwimmende Lagerung der Düsennadel 1 im Bereich des Führungsabschnitts 6. Durch die radial schwimmende Lagerung der Düsennadel 1 wird eine Biegebeanspruchung der Düsennadel 1 bei fehlender Koaxialität der Bauteile zueinander vermieden. Auch im Ausführungsbeispiel der Figur 2 ist die Düsennadel 1 mit einem Stößelkörper 10 einstückig verbunden, wobei der Stößelkörper 10 ferner in der Zwischenscheibe 11 bzw. dem Haltekörper 15 aufgenommen ist. Die Düsennadel 1 erfährt somit über den einstückig verbundenen Stößelkörper 10 eine weitere Führung bzw. Zentrierung, welche bei fehlender Koaxialität der Bauteile Stößelkörper 10, Düsennadel 1 und Drosselbohrungskörper 7 zu einer Biegebeanspruchung der Düsennadel 1 führen kann. Dem kann dadurch entgegengewirkt werden, dass die Düsennadel 1 bzw. der einstückig mit der Düsennadel 1 verbundene Stößelkörper 10 radial schwimmend im Drosselbohrungskörper 7 gelagert ist. Zur radial schwimmenden Lagerung der Düsennadel 1 bzw. des Stößelkörpers 10 ist im Drosselbohrungskörper 7 vorliegend ein Ringspalt 17 ausgebildet. Der Ringspalt 17 wird zur Seite des zweiten Druckraumes hin von einer ringförmigen Stirnfläche der Düsennadel 1 überdeckt, so dass kein zusätzlicher Strömungskanal geschaffen wird, über welchen Kraftstoff aus dem ersten

Druckraum in den zweiten Druckraum strömen kann. Um die Zentrierung der Düsennadel 1 bzw. des Stößelkörpers 10 zu erleichtern, ist an der Zwischenscheibe 11 bzw. am Haltekörper 15 ein ringförmiger Zentrierabschnitt 12 ausgebildet, mit welchem die Zwischenscheibe 11 bzw. der Haltekörper 15 in die Hochdruckbohrung 2 des Düsenkörpers 3 eingesetzt werden kann. Insofern ist über die Zwischenscheibe 11 bzw. den Haltekörper 15 weiterhin eine Führung bzw. Zentrierung der Düsennadel 1 in einem sitzfernen Bereich gewährleistet.

## Patentansprüche

1. Düsenbaugruppe für einen Kraftstoffinjektor mit einer Düsennadel (1), die in einer Hochdruckbohrung (2) eines Düsenkörpers (3) zum Freigeben und Verschließen wenigstens einer Einspritzöffnung (4) über wenigstens einen Führungsabschnitt (5, 6) hubbeweglich geführt und zumindest mittelbar von der Federkraft einer Schließfeder (8) beaufschlagt ist, sowie einem in axialer Richtung federkraftbeaufschlagten Drosselbohrungskörper (7), wobei der Drosselbohrungskörper (7) an der Düsennadel (1) anliegt und in axialer Richtung von der Federkraft der Schließfeder (8) beaufschlagt ist, **dadurch gekennzeichnet, dass** der Drosselbohrungskörper (7) von der Düsennadel (1) durchsetzt ist, wobei der den Drosselbohrungskörper (7) durchsetzende Abschnitt der Düsennadel (1) einen Außendurchmesser D₃ besitzt, der kleiner als der Außendurchmesser D₂ der Düsennadel (1) ist.

2. Düsenbaugruppe nach Anspruch 1,
**dadurch gekennzeichnet, dass** der Drosselbohrungskörper (7) kolbenartig ausgebildet ist und einen Außendurchmesser D₁ besitzt, der größer als der Außendurchmesser D₂ der Düsennadel (1) im Kontaktbereich mit dem Drosselbohrungskörper (7) ist.

3. Düsenbaugruppe nach Anspruch 1 oder 2,
**dadurch gekennzeichnet, dass** der Drosselbohrungskörper (7) wenigstens eine Drosselbohrung (9) besitzt, die als Axialbohrung ausgeführt ist.

4. Düsenbaugruppe nach einem der vorhergehenden Ansprüche,
**dadurch gekennzeichnet, dass** der Drosselbohrungskörper (7) zur Führung der Düsennadel (1) mit einem Führungsabschnitt (6) des Düsenkörpers (3) zusammenwirkt.

5. Düsenbaugruppe nach einem der vorhergehenden Ansprüche,
**dadurch gekennzeichnet, dass** der Drosselbohrungskörper (7) mit der Düsennadel (1) einstückig verbunden ist.

6. Düsenbaugruppe nach einem der vorhergehenden Ansprüche,
**dadurch gekennzeichnet, dass** der den Drosselbohrungskörper (7) durchsetzende Abschnitt der Düsennadel (1) ein Stößelkörper (10) ist, der einstückig mit der Düsennadel (1) verbunden ist.

7. Düsenbaugruppe nach Anspruch 1 oder 6,
**dadurch gekennzeichnet, dass** der den Drosselbohrungskörper (7) durchsetzende Abschnitt der Düsennadel (1) bzw. der Stößelkörper (10) radial schwimmend im Drosselbohrungskörper (7) gelagert ist.

8. Düsenbaugruppe nach Anspruch 1, 6 oder 7,
**dadurch gekennzeichnet, dass** der den Drosselbohrungskörper (7) durchsetzende Abschnitt der Düsennadel (1) bzw. der Stößelkörper (10) über eine axial an den Düsenkörper (3) angesetzte Zwischenscheibe (11) zentriert ist, die vorzugsweise einen im Düsenkörper (3) aufgenommenen ringförmigen Zentrierabschnitt (12) besitzt.

9. Kraftstoffinjektor zum Einspritzen von Kraftstoff in den Brennraum einer Brennkraftmaschine mit einer Düsenbaugruppe nach einem der vorhergehenden Ansprüche sowie einer Aktorbaugruppe zur Betätigung der Düsennadel (1), wobei die Düsennadel (1) über die Aktorbaugruppe vorzugsweise direkt betätigbar ist.

## Claims

1. Nozzle assembly for a fuel injector, having a nozzle needle (1) which is guided in a highpressure bore (2) of a nozzle body (3), for the purposes of opening up and closing off at least one injection opening (4), by way of at least one guide section (5, 6) and which is acted on at least indirectly by the spring force of a closing spring (8), and having a throttle bore body (7) which is spring-loaded in an axial direction, wherein the throttle bore body (7) bears against the nozzle needle (1) and is acted on in an axial direction by the spring force of the closing spring (8), **characterized in that** the throttle bore body (7) is extended through by the nozzle needle (1), wherein that section of the nozzle needle (1) which extends through the throttle bore body (7) has an outer diameter D₃ which is smaller than the outer diameter D₂ of the nozzle needle (1).

2. Nozzle assembly according to Claim 1,
**characterized in that** the throttle bore body (7) is of piston-like form and has an outer diameter D₁ which is greater than the outer diameter D₂ of the nozzle needle (1) in the contact region with the throttle bore body (7).

3. Nozzle assembly according to Claim 1 or 2,
**characterized in that** the throttle bore body (7) has at least one throttle bore which is formed as an axial bore.

4. Nozzle assembly according to one of the preceding claims,
**characterized in that** the throttle bore body (7) interacts, for the purposes of guiding the nozzle needle (1), with a guide section (6) of the nozzle body (3).

5. Nozzle assembly according to one of the preceding claims,
**characterized in that** the throttle bore body (7) is connected integrally to the nozzle needle (1).

6. Nozzle assembly according to one of the preceding claims, **characterized in that** that section of the nozzle needle (1) which extends through the throttle bore body (7) is a plunger body (10) which is connected integrally to the nozzle needle (1).

7. Nozzle assembly according to Claim 1 or 6,
**characterized in that** that section of the nozzle needle (1) which extends through the nozzle bore body (7), or the plunger body (10), is mounted in radially floating fashion in the throttle bore body (7).

8. Nozzle assembly according to Claim 1, 6 or 7,
**characterized in that** that section of the nozzle needle (1) which extends through the throttle bore body (7), or the plunger body (10), is centred by way of an intermediate disk (11) which is mounted axially on the nozzle body (3), which intermediate disk preferably has a ring-shaped centring section (12) which is received in the nozzle body (3).

9. Fuel injector for injecting fuel into the combustion chamber of an internal combustion engine, having a nozzle assembly according to one of the preceding claims and having an actuator assembly for the actuation of the nozzle needle (1), wherein the nozzle needle (1) can be actuated preferably directly by way of the actuator assembly.

## Revendications

1. Module de buse pour un injecteur de carburant comprenant un pointeau de buse (1) qui est guidé suivant un mouvement alternatif dans un alésage haute pression (2) d'un corps de buse (3) pour libérer et fermer au moins une ouverture d'injection (4) par le biais d'au moins une portion de guidage (5, 6) et qui est sollicité au moins indirectement par la force de ressort d'un ressort de fermeture (8), et comprenant un corps d'alésage d'étranglement (7) sollicité dans la direction axiale par une force de ressort, le corps d'alésage d'étranglement (7) s'appliquant contre le pointeau de buse (1) et étant sollicité dans la direction axiale par la force de ressort du ressort de fermeture (8), **caractérisé en ce que** le corps d'alésage d'étranglement (7) est traversé par le pointeau de buse (1), la portion du pointeau de buse (1) traversant le corps d'alésage d'étranglement (7) présentant un diamètre extérieur D₃ qui est inférieur au diamètre extérieur D₂ du pointeau de buse (1).

2. Module de buse selon la revendication 1, **caractérisé en ce que** le corps d'alésage d'étranglement (7) est réalisé sous forme de piston et possède un diamètre extérieur D₁ qui est supérieur au diamètre extérieur D₂ du pointeau de buse (1) dans la région de contact avec le corps d'alésage d'étranglement (7).

3. Module de buse selon la revendication 1 ou 2, **caractérisé en ce que** le corps d'alésage d'étranglement (7) possède au moins un alésage d'étranglement (9) qui est réalisé sous forme d'alésage axial.

4. Module de buse selon l'une quelconque des revendications précédentes,
**caractérisé en ce que** le corps d'alésage d'étranglement (7) coopère, pour le guidage du pointeau de buse (1), avec une portion de guidage (6) du corps de buse (3).

5. Module de buse selon l'une quelconque des revendications précédentes,
**caractérisé en ce que** le corps d'alésage d'étranglement (7) est connecté d'une seule pièce avec le pointeau de buse (1).

6. Module de buse selon l'une quelconque des revendications précédentes, **caractérisé en ce que** la portion du pointeau de buse (1) traversant le corps d'alésage d'étranglement (7) est un corps de poussoir (10) qui est connecté d'une seule pièce avec le pointeau de buse (1).

7. Module de buse selon la revendication 1 ou 6,
**caractérisé en ce que** la portion du pointeau de buse (1) traversant le corps d'alésage d'étranglement (7) ou le corps de poussoir (10) est supporté(e) radialement de manière flottante dans le corps d'alésage d'étranglement (7).

8. Module de buse selon la revendication 1, 6 ou 7,
**caractérisé en ce que** la portion du pointeau de buse (1) traversant le corps d'alésage d'étranglement (7) ou le corps de poussoir (10) est centré(e) par le biais d'une rondelle intermédiaire (11) appliquée axialement contre le corps de buse (3), laquelle possède de préférence une portion de centrage (12) de forme annulaire reçue dans le corps de buse (3).

9. Injecteur de carburant pour l'injection de carburant dans la chambre de combustion d'un moteur à combustion interne comprenant un module de buse selon l'une quelconque des revendications précédentes ainsi qu'un module d'actionneur pour actionner le pointeau de buse (1), le pointeau de buse (1) pouvant être actionné de préférence directement par le biais du module d'actionneur.
